# FASCICULE DE BREVET EUROPEEN

(11) **EP 1 079 936 B1**
(45) Date de publication et mention de la délivrance du brevet: **28.04.2004**
(21) Numéro de dépôt: 99920910.9
(22) Date de dépôt: 25.05.1999
(51) Int. Cl.: B05B 11/00

(54) **DIFFUSEUR DE PRODUITS LIQUIDES SOUS FORME D'AEROSOLS**
VORRICHTUNG ZUM AUSTRAG VON FLÜSSIGKEITEN IN FORM VON AEROSOLEN
AEROSOL DISPENSER FOR LIQUID PRODUCTS

(30) Priorité: 26.05.1998 FR 9806577
(43) Date de publication de la demande: 07.03.2001
(73) Titulaire: REXAM SOFAB, 76470 Le Tréport (FR)
(72) Inventeur: BOUGAMONT, Jean-Louis, F-76260 Eu (FR); LOMPECH, Hervé, F-76117 Incheville (FR); DUMONT, Pierre, F-76260 Eu (FR)
(74) Mandataire: Busnel, Jean-Benoît
(86) Numéro de dépôt international: PCT/FR1999/001214
(87) Numéro de publication internationale: WO 1999/061164

(56) Documents cités:
- GB-A- 1 298 067
- US-A- 3 226 035
- US-A- 4 674 659
- US-A- 5 265 771

## Description

La présente invention concerne un diffuseur de produits liquides sous forme d'aérosols.

Il existe déjà des diffuseurs du type comprenant une pompe montée de manière étanche dans le col d'un récipient au moyen d'une douille de fixation et pourvue, d'une part, d'une chambre interne de dosage et, d'autre part, d'un tube gicleur qui fait saillie à l'extérieur où il est engagé dans un bouton-poussoir.

Ce tube gicleur est susceptible d'être alimenté par la chambre de dosage et de communiquer avec un conduit transversal d'éjection équipé d'une buse de pulvérisation.

Parfois, le conduit d'éjection et la buse de pulvérisation sont réalisés sur le bouton-poussoir qui est mobile axialement avec le tube gicleur. Un tel diffuseur est montré dans le document US-A-5 265 771.

Or, cette disposition interdit tout habillage de la partie supérieure du diffuseur, et en particulier, de la pompe car l'élément d'habillage périphérique formerait alors un écran pour le jet pulvérisé dont la position est variable axialement.

En outre, dans les diffuseurs traditionnels la perte de charge entre la chambre de dosage et la buse est souvent importante, ce qui entraîne des défauts de pulvérisation tant en intensité qu'en précision ou en finesse.

Au surplus, certains produits nécessitent une bonne aération avant d'être diffusés. C'est le cas notamment lorsque l'on souhaite obtenir une mousse de produit finement divisée.

Enfin, avec les diffuseurs antérieurs, il est fréquent que le conduit d'éjection et la buse retiennent un reliquat de produit après pulvérisation de la dose souhaitée.

Or, si le produit a un pouvoir siccatif important (comme cela est le cas, par exemple, pour les laques capillaires et les produits épais) le conduit d'éjection et/ou la buse risquent d'être obstrués par le reliquat sec qui interdit ainsi toute opération ultérieure de diffusion.

Par ailleurs, la présence d'une goutte résiduelle de produit sur la buse ou dans le conduit d'éjection, c'est-à-dire au contact de l'environnement extérieur, est un facteur inesthétique et/ou contaminant.

La présente invention a pour but de résoudre ces problèmes techniques de manière satisfaisante.

Ce but est atteint conformément à l'invention au moyen d'un diffuseur du type précédent, comprenant une pompe engagée de manière étanche dans le col d'un récipient et pourvue, d'une part, d'une chambre interne de dosage et, d'autre part, d'un tube gicleur qui fait saillie à l'extérieur où il est engagé dans un bouton-poussoir, ledit tube gicleur étant susceptible d'être alimenté par la chambre de dosage et de communiquer avec un conduit transversal d'éjection équipé d'une buse de pulvérisation, caractérisé en ce qu'il comprend, en amont du conduit d'éjection, une chambre externe de refoulement ou d'aspiration d'un mélange d'air et de produit liquide dans laquelle débouche le tube gicleur et qui renferme un piston solidaire du bouton-poussoir.

Selon une caractéristique avantageuse, ladite chambre externe de refoulement entoure coaxialement le tube gicleur.

Selon une autre caractéristique, la face inférieure du bouton-poussoir comporte un alésage cylindrique à parois rainurées destiné à coiffer la partie d'extrémité du tube gicleur tout en permettant le passage du produit vers la chambre externe de refoulement.

Selon encore une autre caractéristique, ledit piston est porté par le bord inférieur d'un embout cylindrique qui est formé de préférence, de la paroi de l'alésage inférieur du bouton-poussoir.

Selon un mode de réalisation particulier, ladite chambre externe de refoulement est délimitée latéralement par la paroi externe du tube gicleur, d'une part, et par la paroi interne d'un manchon cylindrique central porté par la douille de fixation de la pompe, d'autre part.

Selon une variante, le fond de la chambre de refoulement est constitué d'une partie de la face supérieure d'une bride prenant appui axialement sur la pompe et transversalement sur la paroi externe du tube gicleur.

Plus spécifiquement, la bride forme une entretoise de liaison entre la paroi latérale de la douille et le manchon et, de préférence, le conduit d'éjection est ménagé dans l'épaisseur de la bride.

Selon une autre variante, l'orifice d'admission du conduit d'éjection est situé dans la partie basse de la chambre externe.

Selon encore une autre variante, ledit piston est formé d'une face annulaire plane avec un bord périphérique incliné formé le cas échéant, d'une lèvre souple.

Le fonctionnement du diffuseur de l'invention est optimisé lorsque le volume de ladite chambre de refoulement est égal à celui de la chambre de dosage de la pompe.

Selon un mode de réalisation spécifique, le diffuseur comporte une douille de verrouillage garnie extérieurement d'une frette pourvue, d'une part, d'un orifice venant en regard de la buse de pulvérisation et, d'autre part, d'un épaulement venant en appui sur le bord supérieur de la douille et formant une butée haute pour le bouton-poussoir.

A cet effet, le bouton-poussoir possède une couronne périphérique de retenue emprisonnée sous l'épaulement de la frette.

Selon encore un autre mode de réalisation, la face inférieure de la douille est pourvue d'une gorge formant évent pour la pompe.

De préférence, cette gorge est ménagée sur la face inférieure de la bride.

Le diffuseur de l'invention réalise le couplage d'une chambre de dosage, interne à la pompe, avec une chambre de refoulement et de mélange, externe à ladite pompe.

Ce couplage permet de compenser les pertes de charge dues au trajet du produit liquide depuis le récipient jusqu'à la sortie de la buse et d'assurer ainsi un débit de pulvérisation plus énergique.

Le mélange du produit avec l'air contenu dans la chambre externe de refoulement est effectué sous pression et conduit ainsi à une meilleure homogénéisation de la dose pulvérisée.

En outre, après pulvérisation, la remontée du bouton-poussoir sous l'action du mécanisme de la pompe crée une dépression dans la chambre externe qui se traduit par une aspiration de la fraction du produit se trouvant encore dans le conduit d'éjection et/ou dans la buse.

Ainsi, n'est-il plus nécessaire de nettoyer la buse après pulvérisation.

Enfin, la position fixe de la buse permet de réaliser un habillage de la pompe par la frette et d'obtenir par ailleurs une plus grande précision du jet.

L'invention sera mieux comprise à la lecture de la description qui va suivre accompagnée des dessins sur lesquels :
- les figures 1a, 1b, 1c représentent des vues en coupe verticale partielle d'un mode de réalisation du diffuseur de l'invention respectivement au repos et pendant les différentes phases de la pulvérisation ;
- la figure 2 représente une vue de dessous de la douille de fixation utilisée dans le diffuseur de l'invention ;
- la figure 3 représente une vue de dessous du bouton-poussoir utilisé dans le diffuseur de l'invention.

Le diffuseur représenté sur les figures 1a à 1c comprend une pompe 1 dont le corps 11 renfermant le mécanisme (non représenté) est engagé de manière étanche dans le col C d'un récipient de produit liquide P destiné à être distribué sous forme d'un aérosol (voir figurelb).

Plus précisément, la partie supérieure du corps 11 de la pompe est emmanché à l'intérieur du col C avec un serrage radial et est éventuellement verrouillé dans cette position par coopération des éléments d'encliquetage 2b de la jupe 2a d'une douille 2 avec le rebord du col C.

Un autre mode de réalisation, non représenté, consiste à fixer le corps de pompe dont le diamètre est inférieur à celui du col du récipient, par verrouillage étanche de la douille sur ledit col.

Le corps 11 renferme de manière traditionnelle une chambre interne de dosage et un mécanisme à piston et ressort coopérant avec des clapets d'admission et d'échappement (non représentés). La chambre interne de dosage débouche, en position d'ouverture de la pompe, dans un tube gicleur 10 dont la partie inférieure est solidaire du piston de la pompe et qui fait saillie à l'extérieur du récipient où il est engagé dans un bouton-poussoir 3 éventuellement amovible.

Le tube gicleur 10 est donc susceptible d'être alimenté par la chambre de dosage et de communiquer, par ailleurs, avec un conduit transversal d'éjection 21 équipé d'une buse de pulvérisation 22, par exemple du type tourbillonnaire (tel qu'une buse MICROMIST, marque déposée SOFAB).

Le diffuseur de l'invention comprend, en outre, en amont du conduit d'éjection 21, une chambre 20 de refoulement ou d'aspiration d'un mélange d'air et de produit liquide P dans laquelle débouche le tube gicleur 10 et qui renferme un piston 32 solidaire du bouton-poussoir 3.

La chambre 20 de refoulement dont le volume est variable, est réalisée à l'intérieur de la douille 2 en étant située à l'extérieur de la pompe et du récipient. La chambre 20 entoure ici coaxialement le tube gicleur 10 en communiquant, par ailleurs, avec le conduit d'éjection 21 et la buse 22.

La face inférieure du bouton-poussoir 3 comporte un alésage cylindrique 30 à parois rainurées, destiné à coiffer l'extrémité supérieure du tube gicleur 10 tout en permettant le passage du produit P vers la chambre de refoulement 20.

Comme représenté sur la figure 3, dans les parois internes de l'alésage 30 est réalisé une rainure 31 qui s'étend de façon diamétrale sur le fond 30a et parallèlement aux génératrices sur la face latérale interne et de part et d'autre.

Cette disposition permet d'assurer un serrage radial du tube gicleur 10 dans l'alésage 30 sans gêner l'échappement du produit liquide P.

Dans le mode de réalisation représenté sur les figures, le piston 32 est porté par le bord inférieur d'un embout cylindrique 33 qui fait saillie vers le bas à partir de la face inférieure du bouton-poussoir 3.

Le piston 32 est formé d'une face annulaire plane avec un bord périphérique incliné vers le bas qui assure le contact étanche et dynamique de la paroi interne de l'embout 33. Le cas échéant, le bord incliné est formé d'une lèvre souple.

L'embout 33 forme et délimite ainsi la paroi de l'alésage 30 et coulisse dans la chambre 20 en comprimant le mélange d'air et de produit liquide P comme représenté sur la figure 1b.

La chambre externe 20 de refoulement est délimitée latéralement par la paroi externe du tube gicleur 10, d'une part, et par la paroi interne d'un manchon cylindrique central 23 porté par la douille 2, d'autre part.

Le fond de la chambre 20 de refoulement est constitué d'une partie de la face supérieure d'une bride 24 qui prend appui axialement sur le corps 11 de la pompe 1 et transversalement sur la paroi externe du tube gicleur 10. Un orifice 25 est réalisé au centre du manchon 23 et au travers de la bride 24 pour le passage du tube gicleur 10.

Le bord intérieur de l'orifice 25 est pourvu d'un chanfrein orienté vers la pompe et assure un contact étanche avec la paroi externe du tube 10 de façon à éviter toute fuite du mélange air/produit par le fond de la chambre 20 lors du refoulement.

La bride 24 forme aussi une entretoise de liaison entre la jupe extérieure 2a de la douille 2 et le manchon central 23.

La bride 24 est ici réalisée d'une seule pièce avec la douille 2.

Le conduit d'éjection 21 est ménagé dans l'épaisseur de la bride 24 qui est alors localement renforcée. La face inférieure de la bride 24 est pourvue d'une gorge 26 formant évent pour la pompe 1 en communiquant avec l'intérieur du corps de pompe dès son actionnement.

L'orifice d'admission 21a du conduit d'éjection 21 est situé, de préférence, dans la partie basse de la chambre 20 afin d'optimiser le refoulement et d'effectuer l'expulsion complète de la dose de mélange issue de la chambre interne de la pompe.

Dans cette perspective, la hauteur de l'embout 33 est supérieure ou égale à celle du manchon 23.

La douille de verrouillage 2 est garnie extérieurement d'une frette 4 réalisée, par exemple, en aluminium anodisé, pourvue, d'une part, d'un orifice 40 venant en regard de la buse 22 et, d'autre part, d'un épaulement 41 venant en appui sur le bord supérieur de la douille 2.

L'épaulement 41 forme à la fois un moyen de positionnement vertical de la frette 4 sur la douille et une butée haute pour le bouton-poussoir 3 qui possède à cet effet une couronne périphérique 34 de retenue emprisonnée sous l'épaulement 41 de la frette.

Par appui manuel sur le bouton-poussoir 3, l'utilisateur agit sur le mécanisme de la pompe 1, ce qui a pour effet d'expulser de la chambre interne une dose de produit P dans le tube gicleur 10.

Cette dose pénètre via la rainure 31 dans la chambre externe 20 où de façon concomitante, l'air présent initialement est comprimé par la descente de l'embout 33 dans le manchon 23.

Dans la chambre 20, l'air comprimé et la dose de produit P sous pression se mélangent en générant des turbulences. La poursuite de la descente de l'embout 33 dans le manchon 23 s'accompagne du refoulement du mélange air/produit par le conduit d'éjection 21 et sa pulvérisation à l'extérieur sous forme d'aérosol par la buse 22 au travers de l'orifice 40.

Dès le relâchement du bouton-poussoir 3, le clapet d'échappement de la pompe se ferme.

La remontée de l'embout 33 dans le manchon 23 génère une dépression dans la chambre externe 20.

Cette dépression se traduit par une aspiration du reliquat de produit enfermé dans la buse 22 et/ou dans le conduit 21 qui est ainsi récupéré dans la chambre 20.

Pour éviter toute dégradation ou contamination du produit par le résidu de produit restant au contact de l'air dans la chambre, il est possible de prévoir que les parois notamment de la buse 22, du conduit 21 et de la chambre 20 sont réalisées avec une matière contenant un agent bactéricide non migrant.

## Revendications

1. Diffuseur de produits liquides sous forme d'aérosols du type comprenant une pompe (1) engagée de manière étanche dans le col (C) d'un récipient et pourvue, d'une part, d'une chambre interne de dosage et, d'autre part, d'un tube gicleur (10) qui fait saillie à l'extérieur où il est engagé dans un bouton-poussoir (3), ledit tube gicleur (10) étant susceptible d'être alimenté par la chambre de dosage et de communiquer avec un conduit transversal d'éjection (21) équipé d'une buse de pulvérisation (22),
**caractérisé en ce qu'**il comprend, en amont du conduit d'éjection (21), une chambre externe (20) de refoulement ou d'aspiration d'un mélange d'air et de produit liquide dans laquelle débouche le tube gicleur (10) et qui renferme un piston (32) solidaire du bouton-poussoir (3).

2. Diffuseur selon la revendication 1, **caractérisé en ce que** ladite chambre externe (20) de refoulement entoure coaxialement le tube gicleur (10).

3. Diffuseur selon l'une des revendications précédentes, **caractérisé en ce que** la face inférieure du bouton-poussoir (3) comporte un alésage cylindrique (30) à parois rainurées destiné à coiffer la partie d'extrémité du tube gicleur (10) tout en permettant le passage du produit vers la chambre externe de refoulement (20).

4. Diffuseur selon l'une des revendications précédentes, **caractérisé en ce que** ledit piston (32) est porté par le bord inférieur d'un embout cylindrique (33).

5. Diffuseur selon les revendications 3 et 4, **caractérisé en ce que** ledit embout cylindrique (33) est formé de la paroi de l'alésage inférieur (30) du bouton-poussoir (3).

6. Diffuseur selon l'une des revendications précédentes, **caractérisé en ce que** ladite chambre externe (20) de refoulement est délimitée latéralement par la paroi externe du tube gicleur (10), d'une part, et par la paroi interne d'un manchon cylindrique (23) porté par la douille de fixation (2) de la pompe (1), d'autre part.

7. Diffuseur selon l'une des revendications précédentes, **caractérisé en ce que** le fond de la chambre de refoulement (20) est constitué d'une partie de la face supérieure d'une bride (24) prenant appui axialement sur la pompe (1) et transversalement sur la paroi externe du tube gicleur (10).

8. Diffuseur selon les revendications 6 et 7, **caractérisé en ce que** la bride (24) forme une entretoise de liaison entre la paroi latérale de la douille (2) et le manchon central (23)

9. Diffuseur selon les revendications 7 ou 8, caractérisé en ce le conduit d'éjection (21) est ménagé dans l'épaisseur de la bride (24).

10. Diffuseur selon l'une des revendications précédentes, **caractérisé en ce que** l'orifice d'admission (21a) du conduit d'éjection (21) est situé dans la partie basse de la chambre externe (20).

11. Diffuseur selon l'une des revendications précédentes, **caractérisé en ce que** ledit piston (32) est formé d'une face annulaire plane avec un bord périphérique incliné.

12. Diffuseur selon l'une des revendications précédentes, **caractérisé en ce qu'**il comprend en outre une douille de verrouillage (2) garnie extérieurement, d'une frette (4) pourvue, d'une part, d'un orifice (40) venant en regard de la buse de pulvérisation (22) et, d'autre part, d'un épaulement (41) venant en appui sur le bord supérieur de la douille (2) et formant une butée haute pour le bouton-poussoir (3).

13. Diffuseur selon la revendication 12, **caractérisé en ce que** le bouton-poussoir (3) possède une couronne périphérique de retenue (34) emprisonnée sous l'épaulement (41) de la frette (4).

14. Diffuseur selon l'une des revendications précédentes, **caractérisé en ce que** la face inférieure de la douille (2) est pourvue d'une gorge (26) formant évent pour la pompe (1).

## Claims

1. An atomiser for liquid products in the form of aerosols of the type comprising a pump (1) inserted in leak-proof manner in the neck (C) of a container and provided, on the one hand, with an internal dispensing chamber and, on the other, with a jet tube (10) which extends to the outside where it is inserted in a push button (3), said jet tube (10) being capable of being supplied by the dispensing chamber and communicating with a transverse discharge duct (21) fitted with a spray nozzle (22),
**characterised in that** it comprises, upstream from the discharge duct (21), an external delivery or intake chamber (20) for a mixture of air and liquid product into which opens the jet tube (10) and which encloses a piston (32) integral with the push button (3).

2. An atomiser according to claim 1, **characterised in that** said external delivery chamber (20) surrounds the jet tube (10) coaxially.

3. An atomiser according to one of the preceding claims, **characterised in that** the lower face of the push button (3) comprises a cylindrical bore (30) with grooved walls which is intended to be fitted onto the end part of the jet tube (10) while allowing the product to pass towards the external delivery chamber (20).

4. An atomiser according to one of the preceding claims, **characterised in that** said piston (32) is borne by the lower edge of a cylindrical extension (33).

5. An atomiser according to claims 3 and 4, **characterised in that** said cylindrical extension (33) is formed by the lower bore wall (30) of the push button (3).

6. An atomiser according to one of the preceding claims, **characterised in that** said external delivery chamber (20) is delimited to the side by the outer wall of the jet tube (10), on the one hand, and by the internal wall of a cylindrical sleeve (23) borne by the fixing bush (2) of the pump (1), on the other.

7. An atomiser according to one of the preceding claims, **characterised in that** the bottom of the delivery chamber (20) is formed by part of the upper face of a flange (24) resting axially on the pump (1) and transversely on the outer wall of the jet tube (10).

8. An atomiser according to claims 6 and 7, **characterised in that** the flange (24) forms a connecting web between the side wall of the bush (2) and the central sleeve (23).

9. An atomiser according to claim 7 or 8, **characterised in that** the discharge duct (21) is formed in the thickness of the flange (24).

10. An atomiser according to one of the preceding claims, **characterised in that** the inlet orifice (21a) of the discharge duct (21) is located in the lower part of the external chamber (20).

11. An atomiser according to one of the preceding claims, **characterised in that** said piston (32) is formed from a planar, annular face with an inclined peripheral edge.

12. An atomiser according to one of the preceding claims, **characterised in that** it furthermore comprises a locking bush (2) covered externally with a jacket (4) which is provided, on the one hand, with an orifice (40) aligned with the spray nozzle (22) and, on the other, with a shoulder (41) resting on the upper edge of the bush (2) and forming an upper end-stop for the push button (3).

13. An atomiser according to claim 12, **characterised in that** the push button (3) has a peripheral retaining ring (34) trapped under the shoulder (41) of the jacket (4).

14. An atomiser according to one of the preceding claims, **characterised in that** the inner face of the bush (2) is provided with a groove (26) acting as a vent for the pump (1).

## Patentansprüche

1. Zerstäuber zur Verteilung von flüssigen Stoffen in Form eines Aerosols, vom Typ bestehend aus einer dicht in den Hals (C) eines Behälters eingeführten Pumpe (1), die einerseits mit einer inneren Dosierkammer und andererseits mit einem nach außen hervorstehenden und dort in einen Druckknopf (3) eingeführten Düsenröhrchen (10) versehen ist, wobei besagtes Düsenröhrchen (10) gegebenenfalls durch die Dosierkammer versorgt wird und mit einem quer verlaufendem Ausstoßkanal (21) in Verbindung steht, der mit einer Sprühdüse (22) ausgestattet ist,
**dadurch gekennzeichnet, dass** er eine dem Ausstoßkanal (21) vorgelagerte externe Druck- und Saugkammer (20) für ein Luft-/Flüssigstoffgemisch besitzt, in die das Düsenröhrchen (10) mündet und die einen mit dem Druckknopf (3) fest verbundenen Kolben (32) einschließt.

2. Zerstäuber nach Anspruch 1, **dadurch gekennzeichnet, dass** besagte externe Druckkammer (20) das Düsenröhrchen (10) koaxial umschließt.

3. Zerstäuber nach einem der vorgenannten Ansprüche, **dadurch gekennzeichnet, dass** der Druckknopf (3) an seiner unteren Seite eine zylindrische Bohrung (30) mit genuteten Wänden aufweist, die dazu bestimmt ist, das Endstück des Düsenröhrchens (10) abzudecken und gleichzeitig den Durchgang des Produkts zur externen Druckkammer (20) zu ermöglichen.

4. Zerstäuber nach einem der vorgenannten Ansprüche, **dadurch gekennzeichnet, dass** besagter Kolben (32) vom unteren Rand eines zylinderförmigen Stutzens (33) getragen wird.

5. Zerstäuber nach den Ansprüchen 3 und 4, **dadurch gekennzeichnet, dass** besagter zylinderförmiger Stutzen (33) durch die Wand der unteren Bohrung (30) des Druckknopfs (3) gebildet wird.

6. Zerstäuber nach einem der vorgenannten Ansprüche, **dadurch gekennzeichnet, dass** besagte externe Druckkammer (20) seitlich einerseits durch die Außenwand des Düsenröhrchens (10) und andererseits durch die Innenwand eines von der Befestigungshülse (2) der Pumpe (1) getragenen zylinderförmigen Stutzens (23) abgegrenzt wird.

7. Zerstäuber nach einem der vorgenannten Ansprüche, **dadurch gekennzeichnet, dass** der Boden der Druckkammer (20) durch einen Teil der Oberseite eines Flansches (24) gebildet wird, der axial auf der Pumpe (1) und quer an der Außenwand des Düsenröhrchens (10) anliegt.

8. Zerstäuber nach den Ansprüchen 6 und 7, **dadurch gekennzeichnet, dass** der Flansch (24) einen Verbindungssteg zwischen der Seitenwand der Hülse (2) und dem mittigen Stutzen (23) bildet.

9. Zerstäuber nach Anspruch 7 oder 8, **dadurch gekennzeichnet, dass** der Ausstoßkanal (21) in die Wanddicke des Flansches (24) eingelassen ist.

10. Zerstäuber nach einem der vorgenannten Ansprüche, **dadurch gekennzeichnet, dass** sich die Eintrittsöffnung (21a) des Ausstoßkanals (21) im unteren Bereich der externen Kammer (20) befindet.

11. Zerstäuber nach einem der vorgenannten Ansprüche, **dadurch gekennzeichnet, dass** besagter Kolben (32) durch eine ringförmig ebene Stirnfläche mit einem rundum geneigten Rand gebildet wird.

12. Zerstäuber nach einem der vorgenannten Ansprüche, **dadurch gekennzeichnet, dass** er außerdem mit einer Verriegelungshülse (2) versehen ist, die auf ihrer Außenseite einen Mantel (4) trägt, der einerseits eine mit der Sprühdüse (22) fluchtende Öffnung (40) und andererseits eine Schulter (41) aufweist, die am oberen Rand der Hülse (2) aufliegt und für den Druckknopf (3) einen oberen Anschlag bildet.

13. Zerstäuber nach Anspruch 12, **dadurch gekennzeichnet, dass** der Druckknopf (3) an seinem Umfang einen unter der Schulter (41) des Mantels (4) eingefangenen Rückhaltekranz (34) trägt.

14. Zerstäuber nach einem der vorgenannten Ansprüche, **dadurch gekennzeichnet, dass** die Hülse (2) an ihrer Innenseite mit einer als Luftaustrittsöffnung für die Pumpe (1) dienenden Rille (26) versehen ist.
